# EUROPÄISCHE PATENTSCHRIFT

(11) **EP 1 876 299 B1**
(45) Veröffentlichungstag und Bekanntmachung des Hinweises auf die Patenterteilung: **24.09.2008**
(21) Anmeldenummer: 06014007.6
(22) Anmeldetag: 06.07.2006
(51) Int. Cl.: E01F 15/04

(54) **Schutzplankenstrang aus Stahl**
Guard rail
Rail de sécurité

(43) Veröffentlichungstag der Anmeldung: 09.01.2008
(73) Patentinhaber: SPIG SCHUTZPLANKEN-PRODUKTIONS-GESELLSCHAFT MBH & CO. KG, 66839 Schmelz-Limbach (DE)
(72) Erfinder: Schmitt, Dipl. Ing. Karl-Heinz, 66636 Tholey (DE)
(74) Vertreter: Ksoll, Peter

(56) Entgegenhaltungen:
- EP-A- 1 061 179
- WO-A-20/04065696
- CH-A5- 695 384
- DE-A1-4102004 001 58
- US-A- 5 547 309

## Beschreibung

Die Erfindung betrifft einen Schutzplankenstrang aus Stahl gemäß den Merkmalen im Oberbegriff des Anspruchs 1.

Ein derartiger Schutzplankenstrang zählt z. B. im Umfang der EP 1061179 A1 zum Stand der Technik. Er besteht aus lösbar aneinander gesetzten Schutzplanken mit einem im Wesentlichen W-förmigen Querschnitt. Die Schutzplanken werden von Pfosten getragen, die in das Erdreich gerammt sind. Der W-förmige Querschnitt wird von einem zentralen Boden, von den Boden aus divergierenden Stegen, von endseitig der Stege vorgesehenen bogenförmigen Kuppen und von sich an die Kuppen anschließenden, sich gegensinnig V-förmig zu den Stegen erstreckenden Schenkeln gebildet. Die Schenkel enden etwa in einer Ebene, in der auch der Boden verläuft.

Schutzplankenstränge mit der vorbeschriebenen Ausbildung werden u.a. sowohl an den Rändern von Kraftfahrzeugstraßen, wie z.B. Autobahnen, als auch auf den Mittelstreifen solcher Kraftfahrzeugstraßen angeordnet. Hierbei verlangen die gesetzlichen Richtlinien bislang, dass diese Schutzplankenstränge den Anforderungen einer so genannten Aufhaltastufe H1 mit einem bestimmten Aufhaltevermögen genügen müssen. Übergeordnete europäische Richtlinien verlangen jedoch in der Zukunft generell die Aufhaltestufe H2. Den hiermit verbundenen höheren Anforderungen an das Aufhaltevermögen werden die zum Stand der Technik zählenden Schutzplankenstränge dann nicht mehr gerecht.

Der Erfindung liegt - ausgehend vom Stand der Technik - die Aufgabe zu Grunde, einen Schutzplankenstrang bereit zu stellen, der nicht nur den erhöhten Anforderungen der Aufhaltestufe H2 hinsichtlich des Aufhaltevermögens genügt, sondern auch mit denjenigen Schutzplankensträngen kompatibel ist, die unter die Aufhaltestufe H1 fallen.

Die Lösung dieser Aufgabe besteht nach der Erfindung in den Merkmalen des Anspruchs 1.

Danach erhalten jetzt die Schenkel an ihren Enden vom Boden der Schutzplanke weg gerichtete Ansätze, an die sich annähernd in Richtung der Schenkel erstreckende Endleisten anschließen. Aufgrund der Ansätze und der Endleisten besitzt die erfindungsgemäße Schutzplanke ein höheres Widerstandsmoment, und zwar in X-, in Y- als auch in Z-Richtung. Die Verwindungssteifigkeit der Schutzplanke wird deutlich verbessert, so dass sie bei problemloser Kompatibilität mit den herkömmlichen Schutzplanken nunmehr den erhöhten Anforderungen der Aufhattestufe H2 in Bezug auf das Aufhaltevermögen genügt. Variationsmöglichkeiten bestehen hierbei in der Ausbildung der Breite der Ansätze und/oder der Breite der Endleisten. Ferner kann durch den Grad der Abwinklung der Ansätze zu den Schenkeln bzw der Endleisten zu den Ansätzen das geforderte Aufhaltevermögen der Schutzplanke eingestellt werden.

Ein weiterer wesentlicher Vorteil der Erfindung besteht darin, dass durch die gezielte Ausbildung der Schutzplanke mit den Ansätzen und den Endleisten die Stapelfähigkeit wie bei den bekannten Schutzplanken erhalten bleibt. Dies erleichtert nicht nur eine Platz sparende Lagerhaltung, sondern auch den Transport vom Lager zu den Montagestellen an den Fahrbahnen.

Eine vorteilhafte Ausführungsform der Erfindung wird gemäß Anspruch 2 darin gesehen, dass der Winkel zwischen jeder der einander zugewandten Innenseiten der Endleisten und der Ebene, in der sich der Boden erstreckt, 95° bis 100°, vorzugsweise etwa 99° beträgt.

In diesem Zusammenhang kann es nach Anspruch 3 ferner vorteilhaft sein, dass die Länge der Ansätze etwa das Drei- bis Vierfache der Dicke der Schutzplanke beträgt.

Ein weiteres zweckmäßiges Merkmal der Erfindung besteht gemäß Anspruch 4 darin, dass der von der Ebene, in der sich der Boden erstreckt, und den Ansätzen eingeschlossene Winkel etwa 15° beträgt.

Von Vorteil kann es entsprechend den Merkmalen des Anspruchs 5 darüber hinaus sein, dass der Abstand der Ebene, in der sich der Boden erstreckt, zu der Ebene, welche die Kuppen tangiert, größer als der Abstand zu der die Längskanten der Endleisten tangierenden Ebene bemessen ist.

Es hat sich gemäß Anspruch 6 ferner als zweckmäßig erwiesen, dass das Verhältnis des Abstands der einerseits die Kuppen und andererseits die Längskanten der Endleisten tangierenden Ebenen zu der Distanz zwischen der die Kuppen tangierenden Ebene und der Ebene, in der sich der Boden erstreckt, wie 1:0,4 bis 1:0,8, vorzugsweise etwa wie 1: 0,6 bemessen ist.

Schließlich ist es noch von Vorteil, dass nach Anspruch 7 das Verhältnis der Distanz zwischen den beiden Längskanten der Endleisten zu dem Abstand der die Kuppen in ihren Firstenbereichen schneidenden beiden Längsebenen 1,7:1 bis 1,9:1, vorzugsweise etwa wie 1,8 : 1 bemessen ist.

Die Erfindung ist nachfolgend anhand eines in den Zeichnungen dargestellten Ausführungsbeispiels näher erläutert. Es zeigen:
- Figur 1: In der Perspektive einen Abschnitt eines Schutzplankenstrangs während der Montage;
- Figur 2: in vergrößerter Darstellung einen vertikalen Querschnitt durch die Figur 1 entlang der Linie II-II in Richtung der Pfeile IIa gesehen und
- Figur 3: in nochmals vergrößerter Darstellung eine Stirnansicht einer Schutzplanke gemäß dem Pfeil III der Figur 1.

In den Figuren 1 und 2 ist mit 1 eine Schutzptankenanordnung bezeichnet, wie sie z.B. am Rand einer von Kraftfahrzeugen befahrenen Straße, insbesondere einer Autobahn, vorgesehen ist. Die Schutzplankenanordnung 1 setzt sich aus einem Schutzplankenstrang 2 aus vorzugsweise lösbar aneinander gesetzten Schutzplanken 3 und den Schutzplankenstrang 2 tragenden, im Querschnitt sigmaförmigen Pfosten 4 zusammen, die in das Erdreich 5 gerammt sind. Die sich an den Enden überlappenden Schutzplanken 3 werden mit Hilfe von Schraubbolzen 6, Muttern 7 und Scheiben 8 miteinander verbunden. Die Befestigung der Schutzplanken 3 an den Pfosten 4 erfolgt mit einer Stirnlasche 9 unter Zwischenschaltung von U-förmigen Stützbügel 10, die durch einen Steg 11 ausgesteift sind. Auch hier gelangen Schraubbolzen 6, Muttern 7 und Scheiben 8 zum Einsatz.

Die Schutzplanken 3 weisen einen im Wesentlichen W-förmigen Querschnitt auf. Wie in diesem Zusammenhang insbesondere Figur 3 erkennen lässt, ist der W-förmige Querschnitt von einem zentralen Boden 12, von dem Boden 12 aus divergierenden Stegen 13, von endseitig der Stege 13 vorgesehenen, bogenförmigen Kuppen 14 und von sich an die Kuppen 14 anschließenden, sich gegensinnig V-förmig zu den Stegen 13 erstreckenden Schenkeln 15 gebildet. Die Übergänge 16 von dem Boden 12 auf die Stege 13 sind gerundet. Die Schenkel 15 enden kurz vor einer Ebene E-E, in der auch der Boden 12 verläuft.

Aus der Figur 2 ist zu erkennen, dass die Enden der Schenkel 17 der Stützbügel 10 in die von den Kuppen 14 gebildeten Kehlen 18 fassen.

Wie insbesondere die Figur 3 weiter zeigt, sind endseitig der Schenkel 15 vom Boden 12 weg gerichtete Ansätze 19 vorgesehen, an die sich Endleisten 20 anschließen. Der Winkel α zwischen jeder der einander zugewandten Innenseiten 21 der Endleisten 20 und der Ebene E-E, in der sich der Boden 12 erstreckt, beträgt beim Ausführungsbeispiel 98,8°. Die Länge L der Ansätze 19 beträgt etwa das Drei- bis Vierfache der Dicke D der Schutzplanke 3. Außerdem ist zu sehen, dass der von der Ebene E-E, in der sich der Boden 12 erstreckt, und von den Ansätzen 19 eingeschlossene Winkel β etwa 15° beträgt.

Der Abstand A der Ebene E-E, in der sich der Boden 12 erstreckt, zu der Ebene E1-E1, welche die Kuppen 14 tangiert, ist größer als der Abstand A1 zu der die Längskanten 22 der Endleisten 20 tangierenden Ebene E2-E2 bemessen. Beim Ausführungsbeispiel beträgt der Abstand A 83 mm. Der Abstand A1 57 mm und der abstand A2 140 mm.

Das Verhältnis des Abstands A2 der einerseits die Kuppen 14 und andererseits die Längskanten 22 der Endleisten 20 tangierenden Ebenen E1-E1 bzw. E2-E2 ist zu dem Abstand A zwischen der die Kuppen 14 tangierenden Ebene E1-E1 und der Ebene E-E, in der sich der Boden 12 erstreckt, etwa wie 1 : 0.6 bemessen.

Das Verhältnis der Distanz D1 zwischen den beiden Längskanten 22 der Endleisten 20 zu dem Abstand A3 der die Kuppen 14 in ihren Firstbereichen 23 schneidenden Längsebenen E3-E3 ist etwa wie 1.8 : 1 bemessen. Die Distanz D1 beträgt beim Ausführungsbeispiel 354 mm und der Abstand A3 194 mm.

Der Öffnungswinkel γ zwischen den Stegen 13 und den Schenkeln 15 beträgt 70°. Auch der Öffnungswinkel δ zwischen den Stegen 13 beträgt 70°.

Der Boden 12 hat eine gerade Breite von 30 mm.

### Bezugszeichen:

- 1 -: Schutzplankenanordnung
- 2 -: Schutzplankenstrang
- 3 -: Schutzplanken
- 4-: Pfosten
- 5-: Erdreich
- 6 -: Schraubbolzen
- 7-: Muttern
- 8-: Scheiben
- 9 -: Stirnlaschen
- 10 -: Stützbügel
- 11 -: Steg v. 10
- 12 -: Boden v. 3
- 13 -: Stege v. 3
- 14 -: Kuppen v. 3
- 15 -: Schenkel v. 3
- 16 -: Übergänge v. 12 auf 13
- 17 -: Schenkel v.10
- 18 -: Kehlen in 14
- 19 -: Ansätze an 15
- 20-: Endleisten
- 21-: Innenseiten v. 20
- 22-: Längskanten v. 20
- 23-: Firstbereiche v. 14

- A -: Abstand E-E zu E1-E1
- A1 -: Abstand E-E zu E2-E2
- A2 -: Abstand E1-E1 zu E2-E2
- A3 -: Abstand zwischen E3-E3 und E3-E3
- β -: Breite v. 12
- D -: Dicke v. 3
- E-E -: Ebene durch 12
- D1 -: Distanz zwischen 22
- E1-E1 -: Ebene tangential zu 14
- E2-E2 -: Ebene tangential zu 22
- E3-E3 -: Längsebenen durch 23
- L -: Länge v. 19
- α -: Winkel zw. 21 und E-E
- β -: Winkel zw. E-E und 19
- γ -: Öffnungswinkel zw. 13 und 15
- δ -: Öffnungswinkel zw. 13

## Patentansprüche

1. Schutzplankenstrang (2) aus Stahl, der aus lösbar aneinander gesetzten Schutzplanken (3) mit einem im Wesentlichen W-förmigen Querschnitt besteht, welcher von einem zentralen Boden (12), von dem Boden (12) aus divergierenden Stegen (13), von endseitig der Stege (13) vorgesehenen bogenförmigen Kuppen (14) und von sich an die Kuppen (14) anschließenden, sich gegensinnig V-förmig zu den Stegen (13) erstreckenden Schenkeln (15) gebildet ist, wobei die Schenkel (15) etwa in einer Ebene (E-E) enden, in der auch der Boden (12) verläuft, **dadurch gekennzeichnet, dass** endseitig der Schenkel (15) vom Boden (12) weg gerichtete Ansätze (19) vorgesehen sind, an die sich annähernd in Richtung der Schenkel (15) erstreckende Endleisten (20) anschließen.

2. Schutzplankenstrang nach Anspruch 1, **dadurch gekennzeichnet, dass** der Winkel (α) zwischen jeder der einander zugewandten Innenseiten (21) der Endleisten (20) und der Ebene (E-E), in der sich der Boden (12) erstreckt, etwa 95°-100° beträgt.

3. Schutzplankenstrang nach Anspruch 1 oder 2, **dadurch gekennzeichnet, dass** die Länge (L) der Ansätze (19) etwa dem drei- bis vierfachen der Dicke (D) der Schutzplanke (3) beträgt.

4. Schutzplankenstrang nach einem der Ansprüche 1 bis 3, **dadurch gekennzeichnet, dass** der von der Ebene (E-E), in der sich der Boden (12) erstreckt, und den Ansätzen (19) eingeschlossene Winkel (β) etwa 15° beträgt.

5. Schutzplankenstrang nach einem der Ansprüche 1 bis 4, **dadurchgekennzeichnet,** dass Abstand (A) der Ebene (E-E), in der sich der Boden (12) erstreckt, zu der Ebene (E1-E1), welche die Kuppen (14) tangiert, größer als der Abstand (A1) zu der die Längskanten (22) der Endleisten (20) tangierenden Ebene (E2-E2) bemessen ist.

6. Schutzplankenstrang nach einem der Ansprüche 1 bis 5, **dadurch gekennzeichnet, dass** das Verhältnis des Abstands (A2) der einerseits die Kuppen (14) und andererseits die Längskanten (22) der Endleisten (20) tangierenden Ebenen (E1-E1;E2-E2) zu dem Abstand (A) zwischen der die Kuppen (14) tangierenden Ebene (E1-E1) und der Ebene (E-E), in der sich der Boden (12) erstreckt, etwa wie 1 : 0,4 bis 1:0,8 bemessen ist.

7. Schutzplankenstrang nach einem der Ansprüche 1 bis 6, **dadurch gekennzeichnet, dass** das Verhältnis der Distanz (D1) zwischen den beiden Längskanten (22) der Endleisten (20) zu dem Abstand (A3) der die Kuppen (14) in ihren Firstbereichen (23) schneidenden beiden Längsebenen (E3-E3) etwa wie 1,9 : 1 bis 1,7:1 bemessen ist.

## Claims

1. Crash barrier run (2) which is made of steel and comprises crash barriers (3) which are releasably attached to one another and have an essentially W-shaped cross section, which is formed by a central base (12), by webs (13) diverging from the base (12), by arcuate bumps (14) which are provided at the ends of the webs (13) and by flanges (15) which adjoin the bumps (14) and extend in a V-shape in the opposite direction to the webs (13), wherein the flanges (15) end approximately in a plane (E-E) in which the base (12) also runs, **characterized in that** projections (19) which are directed away from the base (12) are provided at the ends of the flanges (15) and are adjoined by end strips (20) which extend approximately in the direction of the flanges (15).

2. Crash barrier run according to Claim 1, **characterized in that** the angle (α) between each of the mutually facing inner sides (21) of the end rails (20) and the plane (E-E), in which the base (12) extends, is approximately 95°-100°.

3. Crash barrier run according to Claim 1 or 2, **characterized in that** the length (L) of the projections (19) is approximately three to four times the thickness (D) of the crash barrier (3).

4. Crash barrier run according to one of Claims 1 to 3, **characterized in that** the angle (β) included by the plane (E-E), in which the base (12) extends, and the projections (19) is approximately 15°.

5. Crash barrier run according to one of Claims 1 to 4, **characterized in that** the distance (A) of the plane (E-E), in which the base (12) extends, from the plane (E1-E1), which is at a tangent to the bumps (14), is larger than the distance (A1) from the plane (E2-E2) which is at a tangent to the longitudinal edges (22) of the end strips (20).

6. Crash barrier run according to one of Claims 1 to 5, **characterized in that** the ratio of the distance (A2) between the planes (E1-E1; E2-E2), which are at a tangent firstly to the bumps (14) and secondly to the longitudinal edges (22) of the end strips (20), to the distance (A) between the plane (E1-E1), which is at a tangent to the bumps (14), and the plane (E-E), in which the base (12) extends, is approximately between 1:0.4 and 1:0.8.

7. Crash barrier run according to one of Claims 1 to 6, **characterized in that** the ratio of the distance (D1) between the two longitudinal edges (22) of the end strips (20) to the distance (A3) between the two longitudinal planes (E3-E3), which intersect the bumps (14) in their first regions (23), is approximately between 1.9:1 and 1.7:1.

## Revendications

1. Rail de sécurité (2) en acier, composé d'éléments de rail (3) disposés de façon détachable les uns aux autres et présentant une section transversale essentiellement en forme de W, laquelle est formée par un fond central (12), par des lames (13) divergeant à partir du fond (12), par des sommets (14) en forme d'arc prévus aux extrémités des lames (13), et par des branches (15) qui se raccordent aux sommets (14) et s'étendent en sens opposés en forme de V par rapport aux lames (13), dans lequel les branches (15) se terminent approximativement dans un plan (E-E) dans lequel s'étend également le fond (12),
**caractérisé en ce que**, du côté extrémité des branches (15), il est prévu des talons (19) dirigés en éloignement du fond (12) et auxquels se raccordent des barrettes terminales (20) qui s'étendent approximativement dans la direction des branches (15).

2. Rail de sécurité selon la revendication 1, **caractérisé en ce que** l'angle (α) entre chacun des côtés intérieurs (21), tournés l'un vers l'autre, des barrettes terminales (20) et le plan (E-E) dans lequel le fond (12) s'étend, s'élève à approximativement 95°-100°.

3. Rail de sécurité selon la revendication 1 ou 2, **caractérisé en ce que** la longueur (L) des talons (19) est environ trois à quatre fois l'épaisseur (D) du rail (3).

4. Rail de sécurité selon l'une des revendications 1 à 3, **caractérisé en ce que** l'angle (β) défini par le plan (E-E) dans lequel s'étend le fond (12) et les talons (19) s'élève à environ 15°.

5. Rail de sécurité selon l'une des revendications 1 à 4, **caractérisé en ce que** la distance (A) entre le plan (E-E) dans lequel s'étend le fond (12), et le plan (E1-E1) tangent aux sommets (14), est supérieure à la distance (A1) par rapport au plan (E2-E2) tangent aux arêtes longitudinales (22) des barrettes terminales (20).

6. Rail de sécurité selon l'une des revendications 1 à 5, **caractérisé en ce que** le rapport de la distance (A2) du plan (E1, E1) tangent au sommet (14) d'une part et du plan (E2-E2) tangent aux arêtes longitudinales (22) des barrettes terminales (20) d'autre part, sur la distance (A) entre le plan (E1-E1) tangent aux sommets (14) et le plan (E-E) dans lequel s'étend le fond (12), est approximativement de 1:0,4 à 1:0,8.

7. Rail de sécurité selon l'une des revendications 1 à 6, **caractérisé en ce que** la rapport de la distance (D1) entre les deux arêtes longitudinales (22) des barrettes terminales (20) sur la distance (A3) des deux plans longitudinaux (E3-E3) qui recoupent les sommets (14) dans la zone de leurs crêtes (23) est approximativement de 1,9:1 à 1,7:1.
